# FASCICULE DE BREVET EUROPEEN

(11) **EP 1 905 926 B1**
(45) Date de publication et mention de la délivrance du brevet: **04.03.2015**
(21) Numéro de dépôt: 07291177.9
(22) Date de dépôt: 28.09.2007
(51) Int. Cl.: E04H 15/26, E04H 15/32, E04H 15/64

(54) **Abri**
Unterstand
Shelter

(30) Priorité: 28.09.2006 FR 0608520
(43) Date de publication de la demande: 02.04.2008
(73) Titulaire: Dalo Frères, 78120 Rambouillet (FR)
(72) Inventeur: Dalo, Catherine, 78730 Saint Arnoult en Yvelines (FR)
(74) Mandataire: Oudin, Stéphane

(56) Documents cités:
- DE-U1-202004 016 429
- FR-A1- 2 598 454
- US-A- 1 451 208
- US-A- 1 669 611
- US-A1- 2003 172 965

## Description

La présente invention concerne un abri du type comprenant au moins un élément de toiture lié à un poteau vertical de maintien.

On a représenté sur les figures 1a et 1b un tel abri. Il comprend un élément de toiture 2 formé d'une membrane souple, par exemple en matériau plastique, monté sur une armature 4. Dans l'exemple représenté, celle-ci comprend quatre poteaux verticaux 6 supportant quatre poutres horizontales 8 formant un quadrilatère destiné à recevoir la partie périphérique de l'élément de toiture 2. Elle comprend encore des tiges de renfort 10 dont une extrémité est fixé au tiers de la longueur d'une poutre 8 et dont l'autre extrémité est fixé à un poteau 6.

Enfin, pour positionner la partie centrale de l'élément de toiture 2 en hauteur par rapport à sa périphérie, l'armature 4 comporte également un mât central 12 dont la partie inférieure s'appuie sur une base 14 maintenue au centre du quadrilatère par un ensemble de traverses 16 s'étendant chacune de manière radiale entre une poutre horizontale 8 et la base 14.

La partie centrale de l'élément de toiture 2 est finalement maintenue en position par un moyen de liaison 18 fixée à la partie supérieure du mât central 12. Pour que le montage de la partie centrale de l'élément de toiture soit possible, le mât central 12 est prévu téléscopique. Il est amené en position courte pour que l'élément de toiture puisse être fixé sur la partie supérieure du mât central sans être en tension.

On a représenté sur la figure 2 un tel moyen de liaison selon l'état de la technique.

Il comprend une cerce 20, qui est ici une pièce en forme d'anneau conique. Elle est fixée au sommet du mât central 12 par des moyens non représentés. Cette cerce 20 est percée de deux rangées de trous 22. Des trous correspondants sont pratiqués dans la partie centrale de l'élément de toiture 2. La mise en place de la partie centrale de l'élément de toiture se fait au moyen de boulons 24 traversant chacun un trou de l'élément de toiture et un trou de la cerce.

Ce mode de fixation présente des inconvénients.

En effet, ce montage demande un temps important. Il faut tout d'abord percer la cerce et l'élément de toiture d'un nombre important de trous et ceci doit être réalisé avec précision pour que les trous de la cerce et ceux de l'élément de toiture soient positionnés correctement entre-eux.

La fixation de l'élément de toiture sur la cerce est également longue car il y a un nombre importants de boulons à mettre en place. Dans l'exemple représenté, 28 boulons sont utilisés. Il faut noter à cet égard que, compte tenu du diamètre interne de la cerce (typiquement de l'ordre de 20 à 50 cm), il n'est pas possible pour deux monteurs de travailler simultanément à la mise en place des boulons.

On comprend donc que la mise en place de la partie centrale de l'élément de toiture requiert une durée non négligeable, ce qui induit évidemment un coût important.

Le document US 2003/0172965 A1 propose une tente comprenant un mât central, un élément de toiture et des moyens de liaison pour maintenir en position l'élément de toiture relativement au mât central ledit élément de toiture comportant un orifice central bordé par un jonc et lesdits moyens de liaison comprenant, au voisinage du mât central, une cerce reliée au mât central par des moyens de jonction.

L'invention a pour but de simplifier, et par conséquent de rendre plus économique, le montage d'un abri du type décrit.

A cet effet, l'invention propose un abri comprenant un mât central (12), un élément de toiture (2) et des moyens de liaison (18) pour maintenir en position l'élément de toiture relativement au mât central ledit élément de toiture (2) comportant un orifice central bordé par un jonc (20), et lesdits moyens de liaison (18) comprenant, au voisinage du mât central (12), une cerce (24) reliée au mât central par des moyens de jonction (30), remarquable en ce que ladite cerce (24) est pourvue à sa périphérie d'une butée (26) et un anneau de blocage (32), l'élément de toiture (2) reposant sur la butée et l'anneau de blocage (32) étant interposé entre le jonc (20) et la butée (26).

Ainsi, l'invention simplifie considérablement le montage de l'élément de toiture sur les moyens de liaison. Il en résulte un temps, et donc un coût, de montage réduit.

De manière avantageuse, la butée est tubulaire et elle est fixée à la cerce par soudage.

De manière préférée, l'anneau de blocage est tubulaire.

De manière avantageuse, le jonc (20) est cordé.

Enfin, la partie périphérique de l'élément de toiture peut s'appuyer sur une armature lui conférant une forme polygonale ou circulaire.

D'autres caractéristiques et avantages de l'invention apparaîtront à la lecture de la description qui suit d'un mode de réalisation, donné à titre illustratif mais non limitatif, en référence aux dessins annexés, sur lesquels :

Les figures la et 1b, déjà décrites, sont des vues en perspective et en coupe d'un abri selon l'art antérieur,
La figure 2, déjà décrite, est une vue en coupe des moyens de liaison d'un abri selon l'art antérieur,
La figure 3 illustre des moyens de liaison d'un abri selon l'invention,
Les figures 4a et 4b montrent le montage de l'élément de toiture avec des moyens de liaison selon la figure 3, et
La figure 5 illustre un mode de réalisation d'un abri selon l'invention.

Comme représenté sur la figure 3, l'élément de toiture 2 comporte un orifice central pourvu d'un jonc 20, c'est-à-dire d'un bourrelet. Ce jonc est formé par un anneau 22 pris dans un pli de l'élément de toiture 2. Cet anneau est par exemple réalisé en corde, naturelle ou synthétique.

Les moyens de liaison 18 comportent une cerce 24, c'est-à-dire une partie annulaire, destinée à recevoir sur sa face extérieure le jonc 22. Cette cerce 24 est pourvue à sa base d'une butée 26 s'étendant radialement vers l'extérieur, par exemple fixée à la cerce 24 par soudage. Les moyens de liaison 18 comprennent également un élément cylindrique 28 fixé au mât central et des moyens de jonction de l'élément cylindrique 28 à la cerce 24, par exemple sous forme d'une pluralité d'ailes radiales 30.

Les moyens de liaison 18 comprennent enfin un anneau de blocage 32 qui, dans la position où l'élément de toiture est monté, comme représenté sur la figure 3, assure le blocage du jonc 20.

A titre d'exemple, les moyens de liaison sont réalisés en aluminium. Pour une cerce 24 de l'ordre de 1 m de diamètre, le diamètre du jonc sera de l'ordre de 15 à 20 mm, et le diamètre de l'anneau de blocage de l'ordre de 30 mm. Une telle cerce est adaptée à être utilisée avec un abri de l'ordre de 100 m².

Les figures 4a et 4b illustrent le montage de l'élément de toiture.

Les moyens de liaison 18 sont tout d'abord déplacés le long du mêt central, ou le mât central de type téléscopique est raccourci ou allongé de manière à ce que l'élément de toiture puisse être mis en place sans être en tension. Comme représenté sur la figure 4a, le jonc 20 de l'élément de toiture est alors dégagé verticalement de la cerce 24. Il peut donc également être dégagé radialement vers l'intérieur, ce qui permet d'engager l'anneau de blocage 32 autour de la cerce 24. Lorsque l'anneau de blocage 32 se trouve plus bas que le jonc 20 (dans le mode de réalisation représenté), les éléments sont en place et il ne reste plus qu'à mettre en tension l'élément de toiture, par déplacement des moyens de liaison le long du mât central, ou par extension du mât central ou par raccourcissement du mât central. Au fur et à mesure de la mise en tension, le jonc 20 tend à s'appuyer contre l'anneau de blocage 32. La figure 4b illustre la position finale, lorsque l'élément de toiture est entièrement monté.

On constate que le montage de l'élément de toiture est simple et rapide, et que le blocage/verrouillage des différents éléments se fait naturellement à la mise en tension.

Bien que le jonc 20, l'anneau de blocage 32 et la butée 26 aient été représentés sous forme d'anneaux tubulaires, on comprend que cette forme n'est pas une caractéristique essentielle de l'invention.

Le montage décrit en référence aux figures 3, 4a et 4b correspond à un élément de toiture dont la partie centrale est au-dessus de sa partie périphérique, comme représenté sur les figures 1a et 1b.

L'abri selon l'invention comprend d'autres éléments que les moyens de liaison décrits. Il s'agit notamment de l'armature destinée à recevoir la périphérie de l'élément de toiture et le mât central. L'homme du métier et à même de sélectionner dans l'état de la technique toute armature adaptée à un abri selon l'invention. L'armature peut être en particulier du type de celle représentée sur les figures 1a et 1b ou du type représenté sur la figure 5. Sur cette figure, la fixation de l'abri au sol est réalisé par un unique mât central et l'armature quadrangulaire sur laquelle s'appuie le bord périphérique de l'élément de toiture est maintenu par des câbles 34 dont une extrémité est fixée à proximité du sommet du mât central et l'autre extrémité à l'armature quadrangulaire. Dans ce cas, la partie centrale de l'élément de toiture se trouve au-dessous du plan défini par sa périphérie.

## Revendications

1. Abri comprenant un mât central (12), un élément de toiture (2) et des moyens de liaison (18) pour maintenir en position l'élément de toiture relativement au mât central, ledit élément de toiture (2) comportant un orifice central bordé par un jonc (20), et lesdits moyens de liaison (18) comprenant, au voisinage du mât central (12), une cerce (24) reliée au mât central par des moyens de jonction (30), **caractérisé en ce que** ladite cerce (24) est pourvue à sa périphérie d'une butée (26) et un anneau de blocage (32), l'élément de toiture (2) reposant sur la butée et l'anneau de blocage (32) étant interposé entre le jonc (20) et la butée (26).

2. Abri suivant la revendication 1, **caractérisé en ce que** la butée (26) est tubulaire.

3. Abri selon l'une quelconque des revendications 1 ou 2, **caractérisé en ce que** la butée (26) est soudée à la cerce (24).

4. Abri selon l'une quelconque des revendications précédentes, **caractérisé en ce que** l'anneau de blocage (32) est tubulaire.

5. Abri selon l'une quelconque des revendications précédentes, **caractérisé en ce que** le jonc (20) est cordé.

6. Abri selon l'une quelconque des revendications précédentes, **caractérisé en ce qu'**une partie périphérique de l'élément de toiture (2) s'appuie sur une armature lui conférant une forme polygonale ou circulaire.

## Patentansprüche

1. Unterstand, aufweisend einen zentralen Mast (12), ein Bedachungselement (2) und Bindungseinrichtungen (18), um das Bedachungselement bezüglich des zentralen Mastes in Position zu halten, wobei das Bedachungselement (2) eine zentrale Öffnung aufweist, die durch einen Haltering (20) eingefasst ist, und die Bindungseinrichtungen (18) benachbart zum zentralen Mast (12) ein reifenförmiges Element (24) aufweisen, das mit dem zentralen Mast durch Verbindungseinrichtungen (30) verbunden ist, **dadurch gekennzeichnet, dass** das reifenförmige Element (24) an seinem Umfang mit einem Widerlager (26) und einem Sperrring (32) versehen ist, wobei das Bedachungselement (2) auf dem Widerlager aufliegt und der Sperrring (32) zwischen den Haltering (20) und das Widerlager (26) eingelegt ist.

2. Unterstand nach Anspruch 1, **dadurch gekennzeichnet, dass** das Widerlager (26) röhrenförmig ist.

3. Unterstand nach einem der Ansprüche 1 oder 2, **dadurch gekennzeichnet, dass** das Widerlager (26) mit dem reifenförmigen Element (24) verschweißt ist.

4. Unterstand nach einem der vorhergehenden Ansprüche, **dadurch gekennzeichnet, dass** der Sperrring (32) röhrenförmig ist.

5. Unterstand nach einem der vorhergehenden Ansprüche, **dadurch gekennzeichnet, dass** der Haltering (20) bewickelt ist.

6. Unterstand nach einem der vorhergehenden Ansprüche, **dadurch gekennzeichnet, dass** ein Umfangsteil des Bedachungselementes (2) sich auf einem Gestell abstützt, das ihm eine vieleckige oder kreisförmige Gestalt verleiht.

## Claims

1. Shelter comprising a central mast (12), a roofing element (2) and a connection unit (18) for maintaining the roofing element in position with respect to the central mast, said roofing element (2) comprising a central orifice bordered by a snap ring (20), and said connection unit (18) comprising, in the vicinity of the central mast (12), a segment (24) connected to the central mast by a junction unit (30), **characterised in that** said hoop (24) is provided at its periphery with an abutment (26) and a blocking ring (32), with the roofing element (2) resting on the abutment and the blocking ring (32) being interposed between the snap ring (20) and the abutment (26).

2. Shelter according to claim 1, **characterised in that** the abutment (26) is tubular.

3. Shelter according to any of claims 1 or 2, **characterised in that** the abutment (26) is welded to the segment (24).

4. Shelter as claimed in any preceding claim, **characterised in that** the blocking ring (32) is tubular.

5. Shelter as claimed in any preceding claim, **characterised in that** the snap ring (20) is corded.

6. Shelter as claimed in any preceding claim, **characterised in that** a peripheral portion of the roofing element (2) bears against a reinforcement that gives it a polygonal or circular shape.
